# EUROPÄISCHE PATENTSCHRIFT

(11) **EP 1 100 605 B1**
(45) Veröffentlichungstag und Bekanntmachung des Hinweises auf die Patenterteilung: **20.04.2005**
(21) Anmeldenummer: 99914409.0
(22) Anmeldetag: 10.02.1999
(51) Int. Cl.: B01D 33/04, B30B 9/24

(54) **EINDICKER**
THICKENER
EPAISSISSEUR

(30) Priorität: 12.02.1998 DE 19805593
(43) Veröffentlichungstag der Anmeldung: 23.05.2001
(73) Patentinhaber: Voith Sulzer Papiertechnik Patent GmbH, 89522 Heidenheim (DE)
(72) Erfinder: STOTZ, Wolf, Gunter, D-88214 Ravensburg (DE)
(74) Vertreter: Rasch, Michael
(86) Internationale Anmeldenummer: PCT/DE1999/000359
(87) Internationale Veröffentlichungsnummer: WO 1999/040994

(56) Entgegenhaltungen:
- EP-B- 0 043 599
- EP-B- 0 283 870
- CH-A- 644 414
- DE-A- 4 216 968
- DE-U- 9 203 395

## Beschreibung

Die Erfindung betrifft eine Vorrichtung zum kontinuierlichen mechanischen Eindicken (Entwässern) von wasserhaltigen Suspensionen oder Schlämmen mit Hilfe eines ersten endlosen Siebgewebebandes und einer eine geschlossene, glatte Oberfläche aufweisenden, in Laufrichtung sich bewegenden, endlosen Preßfläche, wobei der zu entwässernde Suspensionskuchen zwischen Siebgewebeband und Preßfläche zusammengepreßt wird und ein Preßdruck dadurch entsteht, daß das Siebgewebeband die zylindrische Preßfläche unter Längsspannung während des Entwässerungsvorganges umschlingt.

Eine derartige Vorrichtung ist beispielsweise aus der CH-A-644.414 bekannt. Diese Vorrichtung verwendet nur ein einziges Siebgewebeband, welches eine glatte Walze teilweise umspannt. Der Vorteil liegt in der nur einseitigen Rückfeuchtung des Kuchens und der einfacheren Ausführung mit nur einem Band. Nachteilig ist jedoch, daß der Kuchen nur an dieser einen Walze, d. h. nur ein Mal nach einer Seite hin entwässert werden kann, so daß der Endtrockengehalt nicht optimal ausfällt. Außerdem ist die zu entwässernde Kuchendicke begrenzt, weil auch das Wasser der Walzenseite den Weg durch die ganze Kuchendicke zum Siebgewebe nehmen muß. Dies kann zwar durch langsameren Lauf der Presse etwas kompensiert werden.

Eine gattungsgemäße Vorrichtung ist ferner der EP-B-283.870 zu entnehmen, wobei zusätzlich ein zweites endloses Band auf das erste Siebgewebeband wirkt. Auch die DE-A-4.216.968 offenbart eine gattungsgemäße Vorrichtung, wobei zusätzlich ein Preßkissen vorhanden ist, das mit einstellbarem Druck synchron über einem Umfangsabschnitt der Preßwalze mitläuft. Dabei soll das bei hohem Druck wirkende Preßkissen eine Rückbefeuchtung des Filterkuchens vermieden werden.

Derartige Vorrichtungen dienen auch der Integration in vorhandene Entwässerungsverfahren zwecks Erhöhung der Feststoffkonsistenz, ohne dabei den Bauraum oder den Bedienaufwand wesentlich zu vergrößern.

Noch eine aus "Winkelpresse" von Bellmer von 1972 bekannten Vorrichtung führt den Suspensionskuchen zwischen zwei Siebgewebebändern; dies hat den Vorteil, daß der Kuchen sich nach zwei Seiten entwässern läßt, indem dieses Sandwich mäanderförmig um Leitwalzen herum geführt wird, so daß die Abfuhr von Quetschwasser von der umschlungenen Walze weg durch das jeweils außenliegende Siebgewebeband erfolgt. So kann auch der Durchmesser der Leitwalzen im Verlaufe der Umführungen jeweils verkleinert werden, was die Pressung steigert. Es zeigt sich aber als gravierender Nachteil, daß das in den Maschen beider Siebgewebe durch Adhäsionskräfte verbleibende Wasser, beim Verlassen der Preßzone, wieder in den Kuchen zurückströmt, da die Adhäsionskräfte der Suspension infolge feinerer Faser- und Partikelgrößen stärker sind und damit zurücksaugend wirken.

Aber es können die Leitwalzendurchmesser nicht beliebig verkleinert werden, da Festigkeit und Durchbiegung der Leitwalzen dies verhindern.

Eine weitere Möglichkeit, die Preßkräfte zu steigern, liegt darin, die Längsspannung der Siebgewebebänder zu erhöhen; auch hier setzen Festigkeit und Durchbiegung der Leitwalzen sowie die Festigkeit der Siebgewebebänder selbst Grenzen für Steigerung des Trokkengehaltes nach der Pressung. In der Praxis liegen die Siebspannungen in der Größenordnung von 10 N/mm, selten bis 30 N/mm, was bei einem kleinen Walzendurchmesser von z. B. 200 mm einen Preßdruck von ca. 1 bar, selten 2 bar, ergibt Beide Möglichkeiten verhindern aber nicht die Rückfeuchtung durch das Wasser in den Siebmaschen beider Siebgewebe. Eine optimale Leistung ist also nicht möglich: Endtrockengehalt oder Durchsatzmenge stehen gegeneinander.

Aus der DE-U-9.203.395 ist eine Preßvorrichtung mit einer Schuh-Preßeinheit bekannt, die zusammen mit einer Gegenwaäze einen Preßspalt bildet Diese bekannte Vorrichtung dient zur Behanldung einer laufenden Warenbahn, d.h. zum Glätten oder Entwässern einer Papierbahn in einer Papierherstellungsmaschine.

Grundsätzliche Unterschiede zum Gegenstand dieser Erfindung bestehen dabei darin, daß bei Papier die Qualität der zu entwässernden Bahn zu beachten ist, d. h. daß die ankommende Bahn sehr homogen ist, daß die Pressung mit markier-unempfindlichen Filzen erfolgt, daß kein Verdrücken der Bahn passieren darf, d. h. Verschieben von Fasern, daß sich das ausgepreßte Wasser nicht gegen die Laufrichtung der Papierbahn bewegen darf, da sonst die Papierbahn zerstört wird, und daß insgesamt die Qualität, d. h. die Gleichförmigkeit der entwässerten Papierbahn gewährleistet sein muß.

Papiermaschinenfilze, die mit ihrem feinen Haarvlies für die markierungsfreie homogene Pressung sorgen, werden bei der Patentidee nicht eingesetzt. Einerseits verschmutzen sie viel leichter und andererseits ist die gleichförmige markierungsfreie Pressung bei der vorliegenden Erfindung gar nicht erforderlich; im Gegenteil, eine markierende, d. h. ungleichförmige Pressung ist erwünscht, denn sie wird eine gewisse Knetwirkung ausüben, was dem besseren Wasserabfluß aus dem Kuchen hilft. Außerdem ist es bei der vorliegenden Erfindung nicht erwünscht, wenn der Kuchen nach dem Eindicken eine stabile Bahn bildet. Bei der Patentidee ist u. a. durch beabsichtigte Differenzgeschwindigkeit zwischen Siebgewebe und Preßfläche zu beiden Seite den Kuchens und/oder durch die gröbere Struktur der zusätzlichen wasserdurchlässigen Bänder eine Zerstörung der Bahnstruktur beabsichtigt, um dem Wasser beim Ausquetschvorgang Wege freizumachen für leichteres Abströmen und um ein Zerbröseln nach dem Eindicken zu erreichen.

Außerdem wird bei Papier- und Kartonbahnen die Suspension nicht auf dem selben Siebgewebeband von einer flüssigen Phase bis zu einer Konsistenz von über ca. 25 % gebracht, was mit der Erfindung erreicht wird.

Ziel der Erfindung ist es, die Nachteile der bis heute angewandten Techniken zu vermeiden, also die auf den Suspensionskuchen einwirkenden Preßdrücke deutlich und lange genug zu erhöhen bei minimaler Rückfeuchtung, und zwar im kontinuierlichen Durchlaufbetrieb.

Die Aufgabe wird durch die Merkmale des Patentanspruchs 1 gelöst. Aufgrund dieser Ausbildung ergeben sich wirtschaftlich interessante Lösungen:

Bei der Eindickung von Altpapiersuspension kann die Erfindung dem Waschprozeß, d. h. Separieren von Feinstoffen vom wiederverwertbaren Fasermaterial mittels Entwässerung einer dünnschichtigen niedrigkonsistenten Suspension (< 2 %) bei höherer Arbeitsgeschwindigkeit (>200 m/min.), direkt angehängt werden, wobei das dazu verwendete Siebgewebeband mit den entsprechenden Bandleitwalzen für beide Schritte eingesetzt wird. Auch entfällt der Transport der teilentwässerten Suspension vom Wäscher zum Eindicker.

Die Eindickung von Schlämmen mittels der Doppelsiebpressen wird, durch Integration der Erfindung in den bekannten Prozeß (Eingangskonsistenz > 2 % bei Arbeitsgeschwindigkeit < 10 m/min.), zu geringerem Wassergehalt des mechanisch entwässerten Kuchens führen. Dies ist von hohem gesamtwirtschaftlichen Nutzen:
heutzutage entstehen hohe Kosten für den Abtransport der eingedickten Schlämme und für den dann notwendigen Deponieraum bzw. die Trocknung oder Verbrennung, da 2/3 bis 3/4 des Volumens aus Wasser besteht. Bei Reduktion des Wassergehaltes sind diese Kosten direkt positiv betroffen.
Vorteilhafte Ausgestaltungen der Patentidee sollen die Wirksamkeit und Anwendungsbreite erhöhen. Der Anwendung bei nicht sehr gleichförmig verteiltem Suspensionskuchen und der Vermeidung von Rückbefeuchtung beim Trennen von fertig eingedicktem Kuchen und erstern Siebgewebe wird besonderes Augenmerk geschenkt.

Die Ansprüche 3 - 6 behandeln unterschiedliche Bandkonstruktionen, die den Durchtritt des ausgepreßten Wassers ermöglichen. Dabei wird in Anspruch 7 ein Band beansprucht, welches kein Wasser in seinen Hohlräumen festhält und folglich dieses Wasser auch nicht rückbefeuchten kann.

Die Ansprüche 5 und 8 beschäftigen sich mit der hohen Eingesteifigkeit des Bandes, um Unebenheiten des Kuchens zu überbrücken oder per Pressung einzuebnen, was gleichzeitig den Kuchen walkt und damit den Abfluß von Quetschwasser fördert.

Bei Anwendung eines Preßschuhs mit hydrostatischer oder hydrodynamischer Schmierung werden die Gleiteigenschaften zwischen Band und Gleitfläche ebenfalls verbessert. Die Eigensteifigkeit des Bandes kann in Querrichtung zum Maschinenlauf sehr hoch sein, solange die Längssteifigkeit so gering bleibt, daß das Band den Konturen der Walzen und Gleitflächen gut folgen kann.

Die Ansprüche 12 bis 14 zeigen Alternativen auf, wohin das ausgepreßte Wasser fließen kann bzw. wie dieses aus der Preßzone abtransportiert wird, damit der Auspreßvorgang nicht durch mangelndes Schluckvolumen behindert wird.

Anspruch 14 offenbart, daß der noch instabile Filterkuchen schrittweise unter steigenden Druck gesetzt wird, indem mehrere Bänder nacheinander hinzugefügt werden und erst als letzte Stufe der hohe Preßdruck eines Anpreßschuhs erfolgt.
Die Ansprüche 15-17 widmen sich der Verhinderung des Rückflusses von freiem Wasser der Bänder in den Kuchen beim Trennen derselben voneinander nach der maximalen Pressung, weil dies die erreichte Konsistenz im Kuchen wieder verschlechtern würde. Anspruch 15 geht davon aus, daß bei rascher vollständiger Trennung aller wasserführenden Bänder diesem Wasser wenig Zeit verbleibt, zurückgesaugt zu werden (Anwendung vor allem bei höherer Betriebsgeschwindigkeit).

Anspruch 16, hauptsächlich für langsamen Betrieb vorgesehen, geht davon aus, daß zwar das 1. Siebgewebeband auf dem Kuchen eine kleine Weile länger verbleibt und sein Wasser an den Kuchen abgeben kann, aber weitere wasserführende Bänder nehmen ihr Wasser mit weg und rückbefeuchten nicht.
Besonders gesichert ist dies, wenn das auf dem 1. Siebgewebeband liegende Band kaum Wasser mit sich führt. Bei Anordnung der Bänder bei der Trennung unterhalb des Kuchens wird dieser Effekt deutlich, wenn die Schwerkraft den Rückfluß zum 1. Siebgewebeband verhindert.

Soll die Rückbefeuchtung durch das 1. Siebgewebeband selbst gering gehalten werden, gibt es zwei Möglichkeiten:
Man wählt dafür ein Siebgewebe mit geringem Schluckvolumen für das Preßwasser, bzw. dieses Sieb ist unter dem Preßdruck komprimierbar, so daß nur eine geringe Wassermenge beim Verlassen der Preßzone darin haftet. Oder man entfernt nach Anspruch 17 das Wasser aus den Siebmaschen nach Verlassen der Preßzone vor Abheben des Siebes vom Suspensionskuchen. Dies kann durch tangentiales Aufbringen eines flächigen Wasserstrahles auf das Siebgewebe erfolgen, wobei die höhere Strahlgeschwindigkeit mit ihrer kinetischen Energie das Wasser aus den Siebmaschen reißt. Das gleiche kann durch Aufblasen eines Luftstrahls geschehen. Diese beiden Methoden sind aber nicht sehr handlich, da das abfliegende Wasser wieder aufgefangen werden muß. Sinnvoller ist deshalb ein Rohrsauger, der mit einer Längsleiste einen Spalt zum Sieb bildet, durch den die Saugluft hindurchströmt. Hierbei wird das Wasser aus dem Sieb herausgerissen und gleich mit der Saugluft durch den Rohrsauger abgeführt. Die Ansprüche 18 bis 22 zeigen Varianten, wie die Preßfläche, gegen die das 1. Siebgewebeband den Suspensionskuchen preßt, gestaltet werden kann. Anspruch 20 zeigt eine Schuhwalze mit progressiv enger werdendem Krümmungsradius, was ohne Differenzgeschwindigkeit und Reibung zwischen Walzenmantel und Siebgewebeband möglich ist.

Die Ansprüche 21 und 22 haben ein abgewandeltes Prinzip zum Inhalt, indem die Preßfläche in der Preßzone eine konkave Form einnimmt (Schuhwalze) und gegen eine runde Walze preßt.
Obwohl das Grundprinzip dieser Erfindung nicht unbedingt an eine grundsätzliche räumliche Lage der Bauelemente gebunden ist, ist es bei der Ausführung der Ansprüche 21 und 22 von großem Nutzen, wenn die runde Gegenwalze unterhalb der Preßzone angeordnet ist. Damit ist der Ablauf des Preßwassers am einfachsten. Besonders bei der niedrigen Betriebsgeschwindigkeit beim Entwässern von Schlamm ist dies entspr. Anspruch 22 vorteilhaft. So kann Quetschwasser auch entgegen der Drehrichtung ablaufen.
Das Wegführen der Bänder nach der Pressung ist mit fallender Neigung anzustreben, damit kein Siebwasser zum Kuchen zurücklaufen kann.

Der Erfindungsgedanke wird im folgenden anhand von vereinfacht und schematisch dargestellten Ausführungsbeispielen unter Bezugnahme auf die Zeichnungen näher erläutert. Dabei zeigen nur die Figuren 3 und 4 Ausführungen gemäss Patentanspruch 1. Die anderen Figuren dienen zur Erläuterung der abhängigen Ansprüche.
- Fig. 1: zeigt die Darstellung einer Entwässerungseinrichtung unter Verwendung mehrerer Bänder und einer Walze als Preßfläche;
- Fig. 2: zeigt die Verwendung eines undurchlässigen Bandes mit Anpreßschuh;
- Fig. 3: zeigt die Verwendung mehrerer Bänder und eines undurchlässigen Bandes mit Anpreßschuh bei einer erfindungsgemässen Ausführung;
- Fig. 4: zeigt Fig. 3, allerdings mit Verbleib des 1. Siebgewebebandes am Suspensionskuchen auch nach der verstärkten Pressung bei einer erfindungsgemässen Ausführung;
- Fig. 5: zeigt die Darstellung einer Entwässerungseinrichtung für langsame Entwässerungsgeschwindigkeit und dicken Suspensionskuchen mit Ablauf von Quetschwasser auch gegen die Laufrichtung;
- Fig. 6: zeigt die progressive Entwässerung durch ein oder mehrere Bänder unter Anwendung eines sich verkleinernden Krümmungsradiusses der glatten Preßfläche;
- Fig. 7: zeigt die Pressung an einem perforierten Walzenrohr;
- Fig. 8: zeigt ähnlich Fig. 7 die Pressung an einer Walze mit Umfangsrillung;

In Fig. 1 ist eine Entwässerungseinrichtung dargestellt, bei der die Fasersuspension (12) mit einer Verteilvorrichtung (16) zwischen eine Walze als Preßfläche (7) und ein Siebgewebeband (1) eingespritzt wird. Unter dem Preßdruck des Siebgewebebandes (1) und der Fliehkraft wird die Suspension (12) einer ersten Entwässerung unterzogen, wobei auch Feinstoffe der Suspension beabsichtigt ausgewaschen werden. Das entsprechende Preßwasser (14) wird mit zunehmender Eindickung immer weniger. Durch ein zweites umschlingendes durchlässiges Band (2) wird der Preßdruck erhöht, so daß weiteres Preßwasser (14) ausgequetscht wird. Nun wird ein drittes Band (3), in diesem Falle ein undurchlässiges Band, ebenfalls auf die vorausgehenden Bänder mittels Längsspannung aufgebracht und der Preßdruck wird ein weiteres Mal erhöht. Es ist nun offengelassen, ob die nun ausgepreßte Wassermenge in den Hohlräumen der ersten beiden Bänder (1, 2) noch aufgenommen werden kann oder ob dafür ein Schluckvolumen, z. B. Rillen oder Blindbohrungen an der Außenseite des 3. Bandes (3) vorhanden sind. Am Ende der dreistufigen Pressung verlassen alle drei Bänder (1, 2, 3) die Preßfläche (7) gemeinsam und trennen sich erst auf der Bandleitwalze (11). Danach werden alle drei Bänder auf nicht dargestellte Weise vom Wasser befreit und gereinigt. Der eingedickte Suspensions-Kuchen (13) haftet an der Preßfläche (7) und wird von einem Schaber (15) abgenommen. Die beiden Bänder (2, 3) sind der bekannten Vorrichtung hinzugefügt worden, um den Wassergehalt des Suspensions-Kuchen (13) zu verringern.
Die dargestellte Einrichtung läuft mit Geschwindigkeit über 200 m/min.

In Fig. 2 ist die gleiche Entwässerungseinrichtung gezeigt wie in Fig. 1, jedoch statt mit zwei weiteren Bändern, hier mit einem zusätzlichen undurchlässigen Band (4), welches mittels einer Gleitfläche (5) eines Anpreßschuhs (6) angepreßt wird. Dieses Band (4) hat Schluckvolumen auf der Oberfläche und schleudert deshalb das darin aufgenommene Wasser (14) nach Venassen der Preßzone ab. Beide Bänder werden gleichzeitig vom Suspensions-Kuchen weggeleitet, um die Rückbefeuchtung zu minimieren.

In Fig. 3 handelt es sich ebenfalls um die gleiche Einrichtung wie in Fig. 1 und 2. Aber die Eindickung wird erreicht durch eine Kombination aus Fig. 1 und 2, d. h. ein zweites durchlässiges (2) und ein drittes undurchlässiges Band (4) sind vorgesehen, aber das dritte Band (4) wird durch eine Gleitfläche (5) angepreßt. Dieses dritte Band (4) hat in diesem Falle kein Schluckvolumen, weshalb auch kein Preßwasser von diesem abgeschleudert wird. Die drei Bänder (1, 2, 4) werden wiederum gleichzeitig vom Kuchen (13) weggeleitet, aber jedes in eine andere Richtung.

Die Fig. 4 entspricht im wesentlichen der Fig. 3, aber mit folgenden Unterschieden: das dritte Band (4) hat wieder Schluckvolumen und schleudert Wasser ab (14). Außerdem wird das 1. Siebgewebeband nicht gleichzeitig vom Kuchen weggeführt wie die beiden anderen Bänder (2, 4), sondern verbleibt noch unter Längsspannung am Kuchen. Während dieser Strecke wird das Gewebe mit einem einseitig mit Abstand vom Sieb positionierten Rohrsauger (17) trockengesaugt.

Fig. 5 zeigt eine sehr langsam (unter 10 m/min.) laufende Schlammentwässerungs-Einrichtung, die selber mit zwei Siebgewebebändern (1, 2) und einer Anzahl von Bandleitwalzen (11) versehen ist, um den Schlamm bei jeder Umschlingung abwechselnd nach jeder Seite zu entwässern.
Hier ist vorteilhafterweise die Vorrichtung gleich anschließend unter Verwendung eines der beiden Siebgewebebänder (1) integriert. Hinzu kommt eine glatte Walze als Preßfläche (7), die vom vorhandenen Siebgewebeband (1) teilweise umschlungen wird. Das zweite Band wird nicht weiter verwendet, da nur ein Band notwendig ist. Als Preßeinrichtung dient nun ein drittes undurchlässiges Band (4) und ein Anpreßschuh (6) mit Gleitfläche (5), wobei das Band (4) Umfangsrillen besitzt.

Dadurch ist es möglich, jede anfallende Preßwassermenge (14) in oder entgegen der Laufrichtung abzuleiten. Restwasser im Band (1) läuft ebenfalls nicht mehr zum Kuchen zurück, da das Band (1) fallend weggeleitet wird. Der an der Preßfläche (7) klebende Kuchen (13) wird vom Schaber (15) abgenommen.

Fig. 6 stellt eine Kombination aus Fig. 1 und 5 dar:
Kuchen und 1. Siebgewebeband umschlingen ähnlich Fig. 5 die Preßfläche (7), die selbst aber nicht aus einer runden Walze besteht, sondern aus einem glatten, undurchlässigen Band (4), welches von einem Anpreßschuh (6) mit Gleitfläche (5) geführt wird. Als Besonderheit ist diese Gleitfläche in Laufrichtung mit einer progressiv enger werdenden Kontur (R1 - R4) versehen, wodurch der Preßdruck auf den Suspensions-Kuchen stetig zunimmt.
Gestrichelt dargestellt sind weitere Bänder (2, 3), die entsprechend Fig. 1 hinzukommen können, um den Preßdruck noch weiter zu erhöhen.

Fig. 7 bezieht sich ebenfalls auf die Einrichtung nach Fig. 5 und beläßt die dort gezeigte Führung des 1. Siebgewebebandes. Lediglich werden die beiden "Walzen" (4, 7) vertauscht, wodurch das undurchlässige Band mit Anpreßschuh zur glatten Preßfläche wird (wie Fig. 6), allerdings mit konkaver Gleitfläche (5), um dem hier vorgesehenen Walzenrohr (8) als Gegenfläche zu entsprechen. Das Preßwasser kann radial durch die im Walzenrohr (8) eingebrachten Bohrungen abfließen.

In Fig. 8 ist im Gegensatz zu Fig. 7 das Walzenrohr (8) durch eine massive Walze mit Umfangsrillen (9) ersetzt. Also kann das Wasser wie in Fig. 5 tangential nach beiden Richtungen ablaufen.

Diese Walze ist auch als massive Walze mit Blindbohrungen an der Oberfläche denkbar (10).

Auch ist hier wieder ein weiteres Band gestrichelt dargestellt, falls der Banddruck vor der Schuhpressung (6) bereits erhöht werden soll.

## Patentansprüche

1. Vorrichtung zum kontinuierlichen mechanischen Eindicken (Entwässern) von wasserhaltigen Suspensionen oder Schlämmen mit Hilfe eines ersten endlosen Siebgewebebandes (1) und einer eine geschlossene, glatte Oberfläche aufweisenden, in Laufrichtung sich bewegenden, endlosen Preßfläche (7), wobei der zu entwässernde Suspensionskuchen zwischen Siebgewebeband und Preßfläche (7) zusammengepreßt wird und ein Preßdruck dadurch entsteht, daß das Siebgewebeband die zylindrische Preßfläche (7) unter Längsspannung während des Entwässerungsvorganges umschlingt, **dadurch gekennzeichnet, daß** mindestens ein wasserdurchlässiges oder wasseraufnehmendes zweites endloses Band (2, 3) auf das erste Siebgewebeband (1) wirkt, und ein wasserundurchlässiges drittes endloses Band (4) mit Hilfe mindestens einer Gleitfläche (5) gegen die anderen Bänder (1, 2, 3) gepreßt ist, wobei die Gleitfläche (5) auf einem Anpreßschuh (6) entsprechend der entgegenwirkenden Preßfläche (7) geformt ist.

2. Vorrichtung nach Anspruch 1, **dadurch gekennzeichnet, daß** die Summe der Längsspannungen aller zusätzlichen Bänder (2, 3) mindestens der Längsspannung des ersten Siebgewebebandes (1) entspricht.

3. Vorrichtung nach Anspruch 2, **dadurch gekennzeichnet, daß** mindestens ein zusätzliches endloses Band (2) aus einem Siebgewebe besteht.

4. Vorrichtung nach Anspruch 1, **dadurch gekennzeichnet, daß** mindestens ein zusätzliches endloses Band (2) aus Längs- und Querfäden besteht, die unverwoben übereinanderliegend miteinander haftend oder ohne feste Haftung verbunden sind.

5. Vorrichtung nach Anspruch 3 oder 4, **dadurch gekennzeichnet, daß** mindestens eines der zusätzlichen endlosen Bänder (2) aus Längs- und Querfäden besteht, wobei die Querfäden quer zur Laufrichtung eine größere Biegesteifigkeit aufweisen als die Längsfäden, so daß das Band in seiner Struktur quer zur Laufrichtung weniger flexibel ist.

6. Vorrichtung nach Anspruch 1, **dadurch gekennzeichnet, daß** mindestens eines der zusätzlichen endlosen Bänder (2) Perforationen besitzt, die den Durchtritt des ausgepreßten Wassers ermöglichen.

7. Vorrichtung nach Anspruch 1, **dadurch gekennzeichnet, daß** Schluckvolumen in Form von Blindbohrungen oder Rillen in der äußeren Oberfläche des undurchlässigen Bandes (3) vorgesehen sind.

8. Vorrichtung nach Anspruch 5 bis 7, **dadurch gekennzeichnet, daß** mindestens eines der zusätzlichen Bänder (2, 3) eine genügende Eigensteifigkeit mindestens in Querrichtung besitzt, um Unebenheiten des Suspensionskuchens (13) zu überbrücken.

9. Vorrichtung nach Anspruch 1, **dadurch gekennzeichnet, daß** der Entwässerungsdruck auf den Suspensionskuchen (13) über eine genügend lange Zeit mindestens den zehnfachen Wert des durch das 1. Siebgewebeband (1) selbst erreichten Entwässerungsdruck (Preßdruck) aufweist, wobei der Wasserabfluß (14) durch das erste Siebgewebeband (1) gewährleistet ist.

10. Vorrichtung nach Anspruch 1, **dadurch gekennzeichnet, daß** die Richtung der Anpreßkraft symmetrisch oder asymmetrisch, entsprechend der Ausdehnung des Schuhs (6) in Laufrichtung, auf den Anpreßschuh (6) ausgerichtet ist, so dass der Anpreßdruck in Laufrichtung entweder im wesentlichen gleichförmig oder zunehmend wirkt.

11. Vorrichtung nach Anspruch 1, **dadurch gekennzeichnet, daß** das wasserundurchlässige endlose Band (4) nur in der Preßzone von wenigstens einem Anpreßschuh (6) entsprechend der Kontur der entgegenwirkenden Preßfläche (7) geformt ist, im Rest seiner Umlaufbahn im wesentlichen kreiszylindrisch, an seinen Rändern dichtend, von umlaufenden Seitenschilden geführt ist, und wobei der Anpreßschuh (6) auf einem Träger abgestützt ist, welcher das umlaufende Band durchgreift und gegen die Seitenschilde abgedichtet sowie in der Stuhlung drehfest gelagert ist.

12. Vorrichtung nach Anspruch 1, **dadurch gekennzeichnet, daß** ausschliesslich das mindestens eine zusätzliche endlose Band (2) das durch das erste Siebgewebeband (1) abfliessende Wasser (14) aufnimmt und weitertransportiert.

13. Vorrichtung nach Anspruch 1, **dadurch gekennzeichnet, dass** sowohl das mindestens eine zusätzliche endlose Band (2) als auch das wasserundurchlässige endlose Band (3,4) mittels der Vielzehl in seiner äusseren Oberfläche vorgesehehen Blindbohrungen oder Umfangsrillen das durch das erste Siebgewebeband (1) abfliessende Wasser (14) aufnimmt und ableitet.

14. Vorrichtung nach Anspruch 1, **dadurch gekennzeichnet, daß** dem ersten Siebgewebeband (1) nach einer Vorentwässerungs-Phase mindestens ein zusätzliches endloses Band (2) unter Längsspannung von außen aufgepreßt ist, und daß nach einer Einwirkdauer des mindestens zweiten Bandes (2, 3) ein wasserundurchlässiges endloses Band (4) auch unter Wirkung einer Gleitfläche (5) auf die bereits pressenden Bänder (1, 2, 3) drückt, wodurch der Pressdruck auf den Suspensionkuchen (13) in mehreren Schritten gesteigert wird.

15. Vorrichtung nach Anspruch 1, **dadurch gekennzeichnet, daß** das erste Siebgewebeband (1) nach dem Verlassen der Zone des maximalen Preßdruckes noch nicht vom Suspensionskuchen (13) weggeführt ist, also seine Längsspannung noch Entwässerungsdruck ausübt, und daß Luft (17) oder Wasser mit erheblicher Differenzgeschwindigkeit zur Bandgeschwindigkeit aufbringbar ist, wodurch Wasser (14) der Siebgewebemaschen herausgerissen wird.

16. Vorrichtung nach Anspruch 1, **dadurch gekennzeichnet, daß** die Preßfläche (7) durch ein rundes Walzenrohr gebildet ist, welches auf seiner Innenseite u. a. gegen die Entwässerungskräfte abgestützt ist, entweder durch Versteifungen oder durch Stützelemente auf einem statischen Träger.

17. Vorrichtung nach Anspruch 1, **dadurch gekennzeichnet, daß** die glatte, in Laufrichtung sich bewegende, endlose Preßfläche (7) durch ein wasserundurchlässiges endloses Band (4) gebildet ist, welches innerhalb der Bandschlaufe (4) über mindestens eine geeignete Gleitfläche (5) läuft, die zumindest im Bereich des Eindickvorgangs das Band gegen den Entwässerungsdruck abstützt.

18. Vorrichtung nach Anspruch 17, **dadurch gekennzeichnet, daß** die Gleitfläche (5) in Laufrichtung eine von der kreiszylindrischen Form abweichende, über die Breite gleichförmige Kontur besitzt, welche im besonderen eine konvexe, in Laufrichtung des Bandes enger werdende Krümmung (R1 - R4) aufweist, während der Preßvorgang noch andauert.

19. Vorrichtung nach Anspruch 17, **dadurch gekennzeichnet, daß** die geschlossene, glatte Preßfläche (7) von einem wasserundurchlässigen endlosen Band (4) gebildet ist, welches mit Hilfe mindestens einer geeigneten konkaven Gleitfläche (5) (Anpreßschuh (6)) gegen ein rundes, mit einer Vielzahl von radialen Durchbrüchen versehenes Walzenrohr (8) gepreßt ist wird, so daß der Suspensionskuchen (13) zwischen dem wasserundurchlässigen Band (4) und' dem Siebgewebeband (1) ausgequetscht wird und sich das Siebgewebeband (1) auf dem perforierten Walzenrohr (8) abstützt, welches das ausgequetschte Wasser (14) radial ablaufen läßt.

20. Vorrichtung nach Anspruch 17, **dadurch gekennzeichnet, daß** die geschlossene, glatte Preßfläche (7) von einem wasserundurchlässigen endlosen Band (4) gebildet ist, welches mit Hilfe mindestens einer geeigneten konkaven Gleitfläche (5) (Anpreßschuh (6)) gegen eine mit einer Vielzahl von Blindbohrungen oder Umfangsrillen versehenen kreiszylindrischen Walze (9, 10) gepreßt ist, so daß der Suspensionskuchen (13) zwischen dem wasserundurchlässigen Band (4) und dem Siebgewebeband (1) ausgequetscht wird und sich das Siebgewebeband auf der Walze (9, 10) abstützt, welche das ausgequetschte Wasser (14) in den Blindbohrungen bzw. Rillen aufnimmt.

21. Vorrichtung nach einem der vorangegangenen Ansprüche, **dadurch gekennzeichnet, daß** der Preßdruck auf den Suspensionskuchen (13) mindestens 10 bar, insbesondere mindestens 20, bzw. 30, bzw. 40, bzw. 50 bar über eine Strecke in Laufrichtung von mindestens 100 mm beträgt.

## Claims

1. An apparatus for continuous mechanical thickening (dewatering) aqueous suspensions or slurries with the aid of a first endless wire belt (1) and an endless press surface (7) comprising a dense, smooth surface, moving in the machine direction, the suspension cake to be dewatered being compressed between wire belt and press surface (7), and compression resulting from the wire belt wrapping the cylindrical press surface (7) in being subjected to longitudinal tension during dewatering, **characterized in that** at least one water-permeable or water-receiving, second, endless belt (2, 3) acts on said first wire belt (1), and a water-impermeable third endless belt (4) is pressed against said other belts (1, 2, 3) with the aid of at least one sliding surface (5) formed on a press shoe (6) to conform with said counter-acting press surface (7).

2. The apparatus as set forth in claim 1, **characterized in that** the sum of the longitudinal tensions of all additional belts (2, 3) corresponds to at least the longitudinal tension of said first wire belt (1).

3. The apparatus as set forth in claim 2, **characterized in that** at least one additional belt (2) is made of a wire.

4. The apparatus as set forth in claim 1, **characterized in that** at least one additional belt (2) is made of of machine direction (MD) threads and cross machine direction (CD) threads joined unwovenly stacked with adhesion or without firm adhesion.

5. The apparatus as set forth in claim 3 or 4, **characterized in that** at least one of said additional endless belts (2) is made of MD and CD threads, said CD threads having a higher flexural rigidity than said MD threads so that said belt in its structure is less flexible in the cross machine direction.

6. The apparatus as set forth in claim 1, **characterized in that** at least one of said additional endless belts (2) is foraminous permitting white water passage.

7. The apparatus as set forth in claim 1, **characterized in that** displacement is provided in the form of blind holes or grooves in the outer surface of said impermeable belt (3).

8. The apparatus as set forth in any of the claims 5 to 7, **characterized in that** at least one of said additional belts (2, 3) is sufficiently rigid, at least in the cross machine direction, to bridge surface irregularities of said suspension cake (13).

9. The apparatus as set forth in claim 1, **characterized in that** the dewatering pressure on said suspension cake (13) is at least ten times the dewatering pressure (compression) attained by said wire belt (1) itself over a sufficiently long period of time, the water drain (14) being assured by said first wire belt (1).

10. The apparatus as set forth in claim 1, **characterized in that** the direction of the contact pressure exerted on said press shoe (6) is oriented symmetrically or non-symmetrically in accordance with the expansion of said press shoe (6) in the machine direction so that said contact pressure in the machine direction is either substantially consistent or increasing.

11. The apparatus as set forth in claim 1, **characterized in that** said water-impermeable endless belt (4) is shaped only in said press zone by at least one press shoe (6) to conform with the contour of said counteracting press surface (7), is guided by circulating side shields in the remainder of its orbit substantially circular cylindrically, sealing its edges, said press shoe (6) being supported by a carrier clasping said circulating belt whilst being sealed from said side shields and non-rotatively mounted in the frame structure.

12. The apparatus as set forth in claim 1, **characterized in that** exclusively said at least one additional, endless belt (2) receives and removes the water (14) flowing off said first wire belt (1).

13. The apparatus as set forth in claim 1, **characterized in that** both said at least one endless belt (2) and said water-impermeable, endless belt (3, 4) receives and drains the water (14) flowing off from said first wire belt (1) by means of the plurality of blind holes or circumferential grooves provided in its outer surface.

14. The apparatus as set forth in claim 1, **characterized in that** at least one additional, endless belt (2) is pressed under longitudinal tension from without on said first wire belt (1) after a pre-dewatering phase and that after an effective duration of at least said second belt (2, 3) a water-impermeable endless belt (4) is pressed on said already pressing belts (1, 2, 3) also with the effect of a sliding surface (5), resulting in compression on said suspension cake (13) being increased incrementally.

15. The apparatus as set forth in claim 1, **characterized in that** after leaving the zone of maximum compression said first wire belt (1) is still not retracted from said suspension cake (13), its longitudinal tension thus still exerting dewatering pressure, and that air (17) or water can be applied at a velocity substantially different to the speed of said belt, resulting in water (14) being jetted from said wire mesh.

16. The apparatus as set forth in claim 1, **characterized in that** said press surface (7) is formed by a round tubular roll supported on its inside to withstand, among other things, the dewatering forces by either stiffeners or by supporting members on a stationary mount.

17. The apparatus as set forth in claim 1, **characterized in that** said smooth, endless press surface (7) moving in the machine direction is formed by a water-impermeable endless belt (4) running within the belt loop (4) over at least one suitable sliding surface (5) supporting said belt against the dewatering pressure at least in the region of said thickening process.

18. The apparatus as set forth in claim 17, **characterized in that** said sliding surface (5) features in the machine direction a contour differing from said circular cylindrical shape consistent in width comprising more particularly a convex curve (R1 - R3) tapered in the machine direction of said belt during compression.

19. The apparatus as set forth in claim 17, **characterized in that** said dense, smooth press surface (7) is formed by a water-impermeable endless belt (4) which is pressed with the aid of at least one suitable concave sliding surface (5) (press shoe (6)) against a round tubular roll (8) provided with a plurality of radially perforations so that said suspension cake (13) is squeezed between said water-impermeable belt (4) and said wire belt (1) whilst said wire belt (1) is supported by said foraminous tubular roll (8) which permits draining said white water (14) radially.

20. The apparatus as set forth in claim 17, **characterized in that** said dense, smooth press surface (7) is formed by a water-impermeable endless belt (4) which is pressed with the aid of at least one suitable concave sliding surface (5) (press shoe (6)) against a circular cylindrical roll (9, 10) provided with a plurality of blind holes or circumferential grooves so that said suspension cake (13) is squeezed between said water-impermeable belt (4) and said wire belt (1) whilst said wire belt (1) is supported by said roll (9, 10) which receives said white water (14) in said blind holes or grooves.

21. The apparatus as set forth in any of the preceding claims, **characterized in that** the compressive pressure on said suspension cake (13) amounts to at least 10 bar, more particularly at least 20 or 30 or 40 or 50 bar over a length of approximately 100 mm in the machine direction.

## Revendications

1. Dispositif d'épaississement (d'essorage) mécanique en continu de suspensions ou boues aqueuses à l'aide d'une première bande sans fin (1) de tissu de tamis et d'une surface sans fin de pressage (7) qui présente une surface lisse et qui se déplace dans le sens d'avancement, le gâteau de suspension à essorer étant comprimé entre la bande de tissu de tamis et la surface de pressage (7) et la pression de pressage résultant du fait que la bande de tissu de tamis entoure la surface cylindrique de pressage (7) en étant tendue longitudinalement pendant l'opération d'essorage, **caractérisé en ce qu'**au moins une deuxième bande sans fin (2, 3) perméable à l'eau ou de reprise d'eau agit sur la première bande (1) de tissu de tamis, une troisième bande sans fin (4) imperméable à l'eau étant pressée à l'aide d'au moins une surface de glissement (5) contre les autres bandes (1, 2, 3), la surface de glissement (5) étant formée sur un sabot de pressage (6) de manière à correspondre à la surface de pressage (7) qui agit dans le sens opposé.

2. Dispositif selon la revendication 1, **caractérisé en ce que** la somme des tensions longitudinales de toutes les bandes supplémentaires (2, 3) correspond au moins à la tension longitudinale de la première bande (1) de tissu de tamis.

3. Dispositif selon la revendication 2, **caractérisé en ce qu'**au moins une bande sans fin (2) supplémentaire est constituée d'un tissu de tamis.

4. Dispositif selon la revendication 1, **caractérisé en ce qu'**au moins une bande sans fin (2) supplémentaire est constituée de fils longitudinaux et de fils transversaux qui sont reliés en adhérant les uns aux autres par superposition sans tissage ou qui le sont sans adhérence fixe.

5. Dispositif selon les revendications 3 ou 4, **caractérisé en ce qu'**au moins l'une des bandes sans fin (2) supplémentaire est constituée de fils longitudinaux et de fils transversaux, les fils transversaux présentant dans le sens d'avancement une résistance à la flexion plus élevée que les fils longitudinaux, de sorte que la bande est structurellement moins flexible dans la direction transversale par rapport au sens d'avancement.

6. Dispositif selon la revendication 1, **caractérisé en ce qu'**au moins l'une des bandes sans fin (2) supplémentaire possède des perforations qui permettent le passage de l'eau pressée.

7. Dispositif selon la revendication 1, **caractérisé en ce que** des volumes de reprise qui présentent la forme d'alésages aveugles ou de rainures sont prévus dans la surface extérieure de la bande imperméable (3).

8. Dispositif selon les revendications 5 à 7, **caractérisé en ce qu'**au moins l'une des bandes supplémentaires (2, 3) possède au moins dans la direction transversale une rigidité intrinsèque qui compense les irrégularités du gâteau de suspension (13).

9. Dispositif selon la revendication 1, **caractérisé en ce que** la pression d'essorage exercée sur le gâteau de suspension (13) présente pendant une durée suffisamment longue une valeur d'au moins dix fois la pression d'essorage atteinte par la première bande (1) de tissu de tamis proprement dite (pression de pressage), l'évacuation d'eau (14) étant assurée par la première bande (1) de tissu de tamis.

10. Dispositif selon la revendication 1, **caractérisé en ce que** la direction de la force de pressage exercée par le sabot de pressage (6) est symétrique ou asymétrique selon l'extension du sabot (6) dans la direction d'avancement, de sorte que soit la pression de pressage reste essentiellement uniforme soit augmente dans le sens d'avancement.

11. Dispositif selon la revendication 1, **caractérisé en ce que** la bande sans fin (4) imperméable à l'eau ne prend une forme qui correspond au contour de la surface de pressage (7) qui agit dans le sens opposé que dans la zone de pressage par au moins un sabot de pressage (6), est essentiellement cylindrique circulaire dans le reste de son parcours périphérique, est guidée de manière étanche sur ses bords par des écrans latéraux périphériques, le sabot de pressage (6) s'appuyant sur un support qui traverse la bande périphérique, étant rendu étanche vis-à-vis des écrans latéraux et étant monté dans l'appui de manière à ne pas pouvoir tourner.

12. Dispositif selon la revendication 1, **caractérisé en ce que** seule l'au moins une bande sans fin (2) supplémentaire reprend l'eau (14) qui s'écoule à travers la première bande (1) de tissu de tamis et la transporte.

13. Dispositif selon la revendication 1, **caractérisé en ce que** tant l'au moins une bande sans fin (2) supplémentaire que la bande sans fin (3, 4) imperméable à l'eau reprennent et évacuent l'eau (14) qui s'écoule à travers la première bande (1) de tissu de tamis au moyen de plusieurs alésages aveugles ou rainures périphériques prévues dans leur surface extérieure.

14. Dispositif selon la revendication 1, **caractérisé en ce qu'**après une phase de pré-essorage, au moins une bande sans fin (2) supplémentaire est pressée de l'extérieur sur la première bande (1) de tissu de tamis en étant tendue longitudinalement, et **en ce qu'**après une durée d'action de l'au moins une deuxième bande (2, 3), une bande sans fin (4) imperméable à l'eau repousse également sous l'action d'une surface de glissement (5) les bandes (1, 2,3) qui assurent déjà un pressage, grâce à quoi la pression de pressage exercée sur le gâteau de suspension (13) augmente en plusieurs étapes.

15. Dispositif selon la revendication 1, **caractérisé en ce qu'**après avoir quitté la zone de la pression de pressage maximale, la première bande (1) de tissu de tamis n'est pas encore éloignée du gâteau de suspension (13) et que donc sa tension longitudinale continue d'exercer une pression d'essorage et **en ce que** de l'air (17) ou de l'eau peuvent être appliqués avec une importante différence de vitesse par rapport à la vitesse de la bande, grâce à quoi l'eau (14) est arrachée des mailles du tissu de tamis.

16. Dispositif selon la revendication 1, **caractérisé en ce que** la surface de pressage (7) est formée par un cylindre tubulaire dont le côté intérieur est soutenu sur un support statique soit par des renforts soit par des éléments d'appui, pour résister aux forces d'essorage.

17. Dispositif selon la revendication 1, **caractérisé en ce que** la surface sans fin (7) de pressage lisse qui se déplace dans le sens d'avancement est formée par une bande sans fin (4) imperméable à l'eau qui se déplace dans la boucle de bande (4) sur au moins une surface de glissement (5) appropriée qui soutient la bande en opposition à la pression d'essorage au moins dans la zone du début de l'épaississement.

18. Dispositif selon la revendication 17, **caractérisé en ce que** dans la direction d'avancement, la surface de glissement (5) possède un contour uniforme sur la largeur mais qui diffère de la forme d'un cylindre circulaire et qui présente en particulier une courbure (R1 ? R4) convexe qui se rétrécit dans le sens d'avancement de la bande tant que l'opération de pressage se poursuit.

19. Dispositif selon la revendication 17, **caractérisé en ce que** la surface lisse fermée de pressage (7) est formée par une bande sans fin (4) imperméable à l'eau qui est repoussée à l'aide d'au moins une surface de glissement (5) concave appropriée (sabot de pressage (6)) contre un cylindre tubulaire (8) rond et doté d'une pluralité de perforations radiales, de sorte que le gâteau de suspension (13) est écrasé entre la bande (4) imperméable à l'eau et la bande (1) de tissu de tamis et que la bande (1) de tissu de tamis s'appuie sur le cylindre tubulaire (8) perforé qui permet à l'eau pressée (14) de s'écouler radialement.

20. Dispositif selon la revendication 17, **caractérisé en ce que** la surface de pressage (7) lisse et fermée est formée par une bande sans fin (4) imperméable à l'eau qui est repoussée à l'aide d'au moins une surface de glissement (5) concave appropriée (sabot de pressage (6)) contre un cylindre cylindrique circulaire (9, 10) doté d'une pluralité d'alésages aveugles ou de rainures périphériques, de sorte que le gâteau de suspension (13) est écrasé entre la bande (4) imperméable à l'eau et la bande (1) de tissu de tamis et que la bande de tissu de tamis s'appuie sur le cylindre (9, 10) qui reprend l'eau pressée (14) dans les alésages aveugles ou rainures.

21. Dispositif selon l'une des revendications précédentes, **caractérisé en ce que** la pression de pressage exercée sur le gâteau de suspension (13) est d'au moins 10 bars, en particulier d'au moins 20, 30, 40 ou 50 bars sur une longueur d'au moins 100 mm dans le sens d'avancement.
